# EUROPÄISCHE PATENTSCHRIFT

(11) **EP 1 120 170 B1**
(45) Veröffentlichungstag und Bekanntmachung des Hinweises auf die Patenterteilung: **16.06.2004**
(21) Anmeldenummer: 01101221.8
(22) Anmeldetag: 19.01.2001
(51) Int. Cl.: B07B 1/46, B07B 1/28

(54) **Siebvorrichtung**
Screening device
Dispositif de tamisage

(30) Priorität: 25.01.2000 DE 10003172
(43) Veröffentlichungstag der Anmeldung: 01.08.2001
(73) Patentinhaber: Jöst GmbH + Co. KG, 48249 Dülmen-Buldern (DE)
(72) Erfinder:
(74) Vertreter: Gesthuysen, von Rohr & Eggert

(56) Entgegenhaltungen:
- WO-A-94/13412
- DE-A- 3 503 125
- DE-B- 1 206 372

## Beschreibung

Die vorliegende Erfindung betrifft eine Siebvorrichtung gemäß dem Oberbegriff des Anspruchs 1 sowie ein Verfahren zum Betreiben einer derartigen Siebvorrichtung.

Eine derartige Siebvorrichtung wird insbesondere für sogenannte siebschwierige Güter, wie feuchte, klebrige, anbackende und/oder langfaserige Güter, eingesetzt.

Die den Ausgangspunkt der vorliegenden Erfindung bildende DE 35 03 125 C2 offenbart eine Siebvorrichtung mit den eingangs genannten Merkmalen, die einen in Schwingung versetzbaren Tragrahmen und einen am Tragrahmen von Federelementen schwingend gelagerten Schwingrahmen aufweist. Die Querträger des Schwingrahmens erstrecken sich durch fensterartige Öffnungen in Seitenwangen des Tragrahmens hindurch nach außen, wo sie mit Längsträgem des Schwingrahmens verbunden sind. Vorzugsweise als Schubgummiblöcke ausgebildete Federelemente sind an jedem Längsträger in Längsrichtung an mehreren Stellen verteilt, paarweise einander gegenüberliegend auf beiden Seiten eines Längsträgers angeordnet. Die Schubgummiblöcke stellen die einzige Lagerung des Schwingrahmens am Tragrahmen dar, so daß der Schwingrahmen eine von den Schubgummielementen festgelegte, weitgehend lineare Schwingbewegung relativ zum Tragrahmen ausführen kann. Zur Schwingungserzeugung ist dem Tragrahmen ein insbesondere als Kreisschwinger ausgebildeter Schwingantrieb zugeordnet, der ausschließlich auf den Tragrahmen und lediglich mittelbar über die Schubgummiblöcke auf den Schwingrahmen wirkt. Der Schwingrahmen kann also frei schwingen. Diese bekannte Siebvorrichtung weist einige Nachteile auf.

Die Federkonstante von Schubgummiblöcken ist stark abhängig von der Temperatur der Schubgummiblöcke. Dementsprechend ist das Schwingverhalten stark temperaturabhängig.

Schubgummiblöcke unterliegen einer verhältnismäßig starken Alterung. Dementsprechend verändert sich das Schwingverhalten von Schubgummiblöcken mit der Zeit; insbesondere verschlechtert sich das Schwingverhalten der Schubgummiblöcke.

Beim Schwingen muß eine verhältnismäßig große innere Reibung der Schubgummiblöcke überwunden werden, so daß eine starke Erwärmung auftritt. Die Schubgummiblöcke dürfen jedoch bestimmte Grenztemperaturen nicht überschreiten, da sie sonst verhärten. Dementsprechend ist bei der bekannten Siebvorrichtung die Stärke der Schwingung - Amplitude und Frequenz bzw. mittlere Geschwindigkeit und Beschleunigung - sehr begrenzt. Die über längere Zeit erreichbare Schwingfrequenz liegt im wesentlichen bei maximal 800 Schwingungen pro min.

Durch die Einspannung der Längsträger zwischen den jeweils paarweise gegenüberliegenden Schubgummiblöcken sollen die Schwingkräfte - also Schwingungen - quer zu der im wesentlichen horizontalen Spannwellenschwingung des Schwingrahmens unterdrückt werden, so daß im wesentlichen nur eine lineare Schwingung auftritt. Die Überlagerung einer Querschwingung ist bei der bekannten Siebvorrichtung jedoch nicht gänzlich zu vermeiden, so daß die Schubgummiblöcke zusätzlich in dieser Querrichtung schwingen und dementsprechend zusätzlich erwärmt werden, was die im Endeffekt für die Spannwellenschwingung maximal zur Verfügung stehende Schwingfrequenz und/oder -amplitude zusätzlich vermindert.

Beim Sieben soll üblicherweise das Siebgut in einer Siebrichtung über die von den Siebbodenelementen gebildete Siebfläche gefördert werden. Hierzu weist die auf den Tragrahmen wirkende Schwingung normalerweise eine entsprechend gerichtete Hauptwirkungsrichtung auf. Um eine ausreichende Förderung in Siebrichtung zu erreichen, ist jedoch eine Neigung des Schwingrahmens bzw. der Spannwellenschwingung erforderlich. Bei der bekannten Siebvorrichtung ist bei der üblicherweise geraden Ausbildung der Längsträger des Schwingrahmens eine Neigung des Schwingrahmens von etwa 12° bis 16° gegenüber der Horizontalen erforderlich, um eine ausreichende Förderung in Siebrichtung zu erhalten. Dies führt aufgrund der Baulänge einer derartigen Siebvorrichtung zu einer unerwünscht großen Bauhöhe.

Die DE - PS 1 206 372 offenbart eine ähnliche Siebvorrichtung mit einem Schwingrahmen, der relativ zu einem Tragrahmen in Schwingung versetzbar ist, so daß ein abwechselndes Spannen und Entspannen von Siebbodenelementen, die von Querträgern der Rahmen gehalten sind, auftritt. Vorzugsweise ist ein Schwingantrieb vorgesehen, der sowohl auf den Tragrahmen als auch auf den Schwingrahmen unmittelbar wirkt, so daß eine zwangsgesteuerte, kreisförmige Schwingung des Schwingrahmens relativ zum Tragrahmen erzeugt wird. Zwischen dem Tragrahmen und dem Schwingrahmen wirkende Federn dienen hierbei ausschließlich als bewegliche Abstützung bzw. Führung.

Die zwangsgesteuerte Schwingungserzeugung führt im Gegensatz zu der bereits erläuterten freien Schwingung des Schwingrahmens zu einem erhöhten Bauaufwand. Außerdem weist die vorgenannte Siebvorrichtung vergleichbare Nachteile wie die Siebvorrichtung gemäß der DE 35 03 125 C2 auf.

Die DE - PS 1 206 372 beschreibt zwei Ausführungsalternativen bei denen der Schwingrahmen frei schwingend gelagert ist, der Schwingantrieb also nicht unmittelbar auf den Schwingrahmen wirkt. Der Schwingrahmen ist hier über als Gummiblöcke ausgebildete Federelemente gelagert, die zwischen Längsträgem des Schwingrahmens und des Tragrahmens eingebaut sind. Diese Federelemente werden zudem ebenso wie beim eingangs genannten Stand der Technik auf Scherung beansprucht. Dementsprechend ergeben sich auch bei diesen Ausführungsalternativen entsprechende Nachteile wie bei der DE 35 03 125 C2.

Der vorliegenden Erfindung liegt die Aufgabe zugrunde, eine Siebvorrichtung mit frei schwingendem Schwingrahmen des Spannwellenschwingtyps sowie ein Verfahren zum Betreiben einer derartigen Siebvorrichtung anzugeben, die ein wirkungsvolleres Sieben insbesondere von siebschwierigen Gütern ermöglichen und insbesondere eine Vermeidung oder zumindest Minimierung der Nachteile des Standes der Technik bei einfachem, kompaktem Aufbau gestatten.

Die obige Aufgabe wird durch eine Siebvorrichtung gemäß Anspruch 1 oder ein Verfahren gemäß Anspruch 10 gelöst.

Vorteilhafte Weiterbildungen sind Gegenstand der Unteransprüche.

Eine wesentliche Idee der vorliegenden Erfindung liegt darin, schraubenfederartig ausgebildete Federelemente, die in Siebwellenschwingrichtung wirken, zur beweglichen Kopplung des Schwingrahmens mit dem Tragrahmen und außerdem zusätzliche Führungselemente vorzusehen, die den Schwingrahmen zumindest im wesentlichen frei beweglich in Spannwellenschwingrichtung lagern bzw. führen. Dies führt zu mehreren Vorteilen.

Die vorzugsweise aus Stahl hergestellten, schraubenfederartigen Federelemente sind sehr stark belastbar und gestatten dementsprechend - auch über lange Zeiträume - eine Schwingung mit großer Amplitude und hoher Frequenz. Dementsprechend können eine höhere Beschleunigung beim Spannen der Siebbodenelemente und folglich eine höhere bzw. verbesserte Siebleistung erreicht werden. Eine höhere Beschleunigung ist auch der Förderung des Siebgutes in Siebrichtung zuträglich. Dies ist mit ein Grund, daß die Neigung des Schwingrahmens bzw. der Spannwellenschwingrichtung bei der vorschlagsgemäßen Siebvorrichtung gegenüber dem Stand der Technik wesentlich, beispielsweise auf 3° bis 5° gegenüber der Horizontalen, reduziert werden kann, wodurch sich eine dementsprechend beträchtlich geringere Bauhöhe ergibt.

Die vorgesehenen schraubenfederartigen Federelemente sind wesentlich unempfindlicher als Schubgummiblöcke. Insbesondere sind die schraubenfederartigen Federelementen quasi nicht temperaturabhängig, so daß eine universellere Einsetzbarkeit gegeben ist und nicht die Gefahr einer Überhitzung besteht. Außerdem ist die Lebensdauer der schraubenfederartigen Federelemente deutlich größer als diejenige von Schubgummiblöcken. Folglich ergeben sich geringere Betriebs- und Wartungskosten.

Ein weiterer wesentlicher Aspekt der vorschlagsgemäßen Lösung liegt darin, daß die zusätzlich zu den Federelementen vorgesehenen Führungselemente den Schwingrahmen derart lagern bzw. führen, daß dieser zumindest im wesentlichen frei und zumindest im wesentlichen in Siebwellenschwingrichtung beweglich geführt ist. So kann die gewünschte Schwingungsbewegung auf einfache Weise optimal vorgegeben werden, wobei unabhängig davon die Federkopplung zwischen Tragrahmen und Schwingrahmen eingestellt und realisiert werden kann. Dementsprechend kann eine zumindest im wesentlichen lineare Schwingbewegung des Schwingrahmens relativ zum Tragrahmen vorgegeben werden, was einer optimalen Siebwirkung und einer guten Förderung in Siebrichtung zuträglich ist. Dies ermöglicht auch, daß die Federelemente zumindest im wesentlichen nicht auf Scherung beansprucht werden, was deren Lebensdauer zuträglich ist.

Wenn die Hauptwirkungsrichtung des Schwingantriebs wie üblich schräg zur Spannwellenschwingrichtung verläuft, insbesondere um eine gute Förderung des Siebguts in Siebrichtung zu erreichen, können die Führungselemente eine störende Schwingung des Schwingrahmens quer zur Spannwellenschwingrichtung verhindern.

Ein weiterer Aspekt der vorliegenden Erfindung liegt darin, daß die Siebvorrichtung mit einer gegenüber dem Stand der Technik erhöhten Schwingfrequenz, nämlich mit mindestens 850 Schwingungen pro min und insbesondere mit etwa 890 Schwingungen pro min betrieben wird bzw. betreibbar ist. Hierbei werden insbesondere eine mittlere Geschwindigkeit des Schwingrahmens relativ zum Tragrahmen von vorzugsweise mindestens 11 m/min und eine mittlere Beschleunigung von vorzugsweise mindestens 2,2 m/s² erreicht. Auf diese Weise kann eine besonders starke Spannwellenschwingung erreicht werden, die ein effektiveres Sieben ermöglicht. Weiter wird eine bessere Förderung des Siebguts in Förderrichtung erreicht, so daß die Neigung des Schwingrahmens bzw. der Spannwellenschwingung deutlich, insbesondere auf 3° bis 5° zur Horizontalen, und dementsprechend die erforderliche Bauhöhe der Siebvorrichtung reduziert werden können.

Weitere Einzelheiten, Merkmale, Eigenschaften, Vorteile und Ziele der vorliegenden Erfindung werden nachfolgend anhand der Zeichnung eines bevorzugten Ausführungsbeispiels näher erläutert. Es zeigt:
- Fig. 1: einen schematischen Längsschnitt einer vorschlagsgemäßen Siebvorrichtung; und
- Fig. 2: eine vereinfachte Draufsicht der Siebvorrichtung gemäß Fig. 1.

Fig. 1 zeigt eine vorschlagsgemäße Siebvorrichtung 1. Diese weist einen Tragrahmen 2 auf, der mittels eines zugeordneten Schwingantriebs 3 in Schwingung versetzbar ist. Der hier nur gestrichelt angedeutete Schwingantrieb 3 ist insbesondere mit dem Tragrahmen 2 verbunden bzw. von diesem gehalten. Vorzugsweise handelt es sich bei dem Schwingantrieb 3 um einen Linearschwinger, d. h. es werden zumindest im wesentlichen nur lineare Schwingungen erzeugt.

Der Tragrahmen 2 ist derart gelagert, daß er schwingen kann. Hierzu ist beim Darstellungsbeispiel der Tragrahmen 2 von schematisch angedeuteten Stützfedern 4 gelagert und insbesondere auf diesen montiert.

Am Tragrahmen 2 sind seinerseits Federelemente 5 abgestützt, über die ein Schwingrahmen 6 federelastisch mit dem Tragrahmen 2 gekoppelt ist. Der Schwingrahmen 6 ist am Tragrahmen 2 derart gelagert, daß er sich zumindest im wesentlichen in einer Spannwellenschwingrichtung 7 frei - also nicht zwangsgesteuert, aber unter dem Einfluß der Federelemente 5 - hin- und herbewegen kann, um eine hier als Spannwellenschwingung bezeichnete Schwingung auszuführen. Vorzugsweise kann der Schwingrahmen 6 zumindest im wesentlichen ausschließlich in Spannwellenschwingrichtung 7 schwingen.

Fig. 1 und 2 ist zu entnehmen, daß Querträger 8 am Tragrahmen 2 und am Schwingrahmen 6 angeordnet bzw. an diesen gelagert sind. Die Querträger 8 erstrecken sich hier zumindest im wesentlichen jeweils horizontal und quer zur Spannwellenschwingrichtung 7. Die Querträger 8 sind in Spannwellenschwingrichtung 7 hintereinander zumindest im wesentlichen in einer Ebene angeordnet und abwechselnd entweder vom Tragrahmen 2 oder vom Schwingrahmen 6 getragen. Wenn der Schwingrahmen 6 in Spannwellenschwingrichtung 7 hin- und herschwingt, werden dementsprechend die Abstände zwischen benachbarten Querträgern 8 abwechselnd vergrößert und verkleinert. Dies führt dazu, daß von den Querträgern 8 getragene Siebbodenelemente 9, die sich vorzugsweise jeweils von einem zum nächsten Querträger 8 erstrecken, abwechselnd gespannt und entspannt werden. Dies führt zu einer hohen Beschleunigung von auf den Siebbodenelementen 9 liegendem Siebgut (nicht dargestellt), so daß auch siebschwieriges Gut gesiebt bzw. klassiert werden kann.

Die Siebbodenelemente bzw. -matten 9 sind insbesondere einzeln auswechselbar und ausreichend flexibel ausgebildet, wie allgemein aus dem Stand der Technik bekannt.

Bei der vorschlagsgemäßen Siebvorrichtung 1 sind die Federelemente 5 als stählerne Schraubenfedern ausgeführt. Die Hauptfederrichtungen bzw. - achsen 10 der Federelemente 5 verlaufen zumindest im wesentlichen in Spannwellenschwingrichtung 7.

Die die Federelemente 5 bildenden Schraubenfedern sind vorzugsweise sowohl auf Zug als auch auf Druck belastbar und entsprechend eingebaut. Jedoch können die Federelemente 5 beispielsweise auch derart eingespannt eingebaut werden, daß diese im Betrieb nur auf Zug oder nur auf Druck belastet werden.

Zusätzlich sind Führungselemente 11 vorgesehen, die zwischen dem Tragrahmen 2 und dem Schwingrahmen 6 wirken und den Schwingrahmen 6 mit ausreichender Beweglichkeit in Spannwellenschwingrichtung 7 am Tragrahmen 2 lagern.

Die vorgenannte Entkopplung der Führung einerseits und der federelastischen Schwingungskopplung durch die Federelemente 5 andererseits führt dazu, daß die Federelemente 5 zumindest im wesentlichen ausschließlich in ihrer optimalen Hauptfederrichtung und beispielsweise zumindest im wesentlichen nicht auf Scherung beansprucht werden. Dementsprechend ist eine optimale Auslegung der Federelemente 5 möglich, so daß ein optimiertes bzw. verbessertes Schwingverhalten der Siebvorrichtung 1 erreichbar ist, worauf später noch näher eingegangen wird. Aufgrund der lediglich optimalen Belastung ist außerdem die Lebensdauer der Federelemente 5 sehr hoch. Ein weiterer Vorteil liegt darin, daß verhältnismäßig preisgünstig erhältliche Schraubenfedem als Federelemente 5 eingesetzt werden können.

Die Federelemente 5 sind hier im Bereich von Querseiten 12 des Schwingrahmens 6 angeordnet, insbesondere greifen die Federelemente 5 unmittelbar an den Querseiten 12 an. So ergibt sich ein einfacher, kompakter Aufbau.

Der Schwingrahmen 6 ist beim Darstellungsbeispiel zumindest im wesentlichen innerhalb des Tragrahmens 2 angeordnet. Insbesondere sind Längsträger 13 des Schwingrahmens 6 innerhalb von Seitenwangen 14 des Tragrahmens 2 angeordnet. Dies ermöglicht einen einfachen Aufbau, da die Querträger 8 des Schwingrahmens 6 die Seitenwangen 14 des Tragrahmens 2 nicht durchsetzen. Jedoch sind hier selbstverständlich auch andere Ausführungen möglich.

Die Führungselemente 11 sind hier vorzugsweise zumindest im wesentlichen blattfederartig ausgebildet. Der Schwingrahmen 6 weist seitliche Vorsprünge 15 auf, die beispielsweise auch durch seitliche Verlängerungen der Querseiten 12 gebildet sein können. Vorzugsweise sind die Vorsprünge 15 jedoch ansatzartig am Schwingrahmen 6 und insbesondere an den Längsträgern 13 angebracht.

Die Vorsprünge 15 erstrecken sich durch entsprechende, nicht dargestellte Aussparungen der Seitenwangen 14 nach außen und sind an ihren freien Enden 16 von den Führungselementen 11, hier jeweils zwei Blattfedern, gehalten, die sich mit ihrem anderen Ende am Tragrahmen 2, insbesondere an unteren Vorsprüngen 17 an den Seitenwangen 14 des Tragrahmens 2 abstützen.

Die vorgenannten Führungselemente 11 vermitteln auf einfache Art und Weise eine wirkungsvolle Führung des Schwingrahmens 6, wobei der Schwingrahmen 6 verhältnismäßig oder zumindest ausreichend leicht in Spannwellenschwingrichtung 7 hin- und herbewegbar ist. Aufgrund der blattfederartigen Ausbildung führt der Schwingrahmen 6 in Strenge keine geradlinige bzw. lineare Schwingbewegung aus, sondern bewegt sich auf einer leicht gebogenen Kreisbahn hin und her. Da die Auslenkung bzw. Schwingungsamplitude jedoch verhältnismäßig gering ist, insbesondere etwa ± 3,2 bis 3,5 mm beträgt, kann die Schwingbewegung zumindest im wesentlichen als linear angesehen werden. Zudem haben Versuche gezeigt, daß diese Spannwellenschwingbewegung ein sehr effektives Sieben ermöglicht.

Ein besonderer Vorteil der vorschlagsgemäßen Siebvorrichtung 1 liegt darin, daß die Dämpfung der Schwingung des Schwingrahmens 6 gegenüber dem Tragrahmen 2 verhältnismäßig gering ist, so daß beim Betrieb verhältnismäßig wenig Dämpfungsarbeit aufgebracht werden muß und eine unnötige Erwärmung der sich bewegenden bzw. der sich elastisch verformenden Teile, insbesondere der Federelemente 5, vermieden wird.

Die Gesamtmasse bzw. schwingende Masse des Tragrahmens 2 ist vorzugsweise zumindest im wesentlichen um den Faktor 10 größer als die Gesamtmasse bzw. schwingende Masse des Schwingrahmens 6 einschließlich der Siebbodenelemente 9.

Die Spannwellenschwingrichtung 6 bzw. die Haupterstreckungsebene des Schwingrahmens 6 ist beim Darstellungsbeispiel zur Horizontalen 18 in Siebrichtung 19, d. h. in die Richtung, in die Siebgut über die Siebbodenelemente 9 transportiert bzw. gefördert wird, sofern es nicht durch die Siebbodenelemente 9 hindurch fällt, um den Winkel a geneigt. Vorzugsweise beträgt der Neigungswinkel a etwa 3° bis 5°. Dies ist überraschend gering, genügt jedoch bei der vorschlagsgemäßen Siebvorrichtung 1 für die Förderung in Siebrichtung 19.

Die Hauptschwingrichtung 20 der vom Schwingantrieb 3 auf den Tragrahmen 2 ausgeübten Schwingung ist entgegen der Siebrichtung 19 zur Horizontalen 18 um den Winkel b geneigt. Der Neigungswinkel b beträgt hier vorzugsweise zwischen 30° und 50°, insbesondere im wesentlichen 40°.

Die Siebvorrichtung 1 ist vorzugsweise derart ausgebildet, daß die Resonanzfrequenz mindestens 1100 Schwingungen pro min und insbesondere mindestens 1200 Schwingungen pro min beträgt. Dies ermöglicht einen unterkritischen Betrieb der Siebvorrichtung 1, d. h. ein Schwingen unterhalb der Resonanzfrequenz, bei gegenüber dem Stand der Technik wesentlich höherer Schwingfrequenz.

Die vorschlagsgemäße Siebvorrichtung 1 ist vorzugsweise derart ausgebildet, daß sie mit einer Schwingfrequenz von mindestens 850 Schwingungen pro min und insbesondere mit im wesentlichen 890 Schwingungen pro min oder höher betreibbar ist. Der Schwingantrieb 3 ist entsprechend ausgelegt. Der Schwingrahmen 6 führt dann eine Spannwellenschwingung in Spannwellenschwingrichtung 7 aus. Die Amplitude beträgt insbesondere etwa ± 3,2 bis 3,5 mm. So sind eine mittlere Geschwindigkeit des Schwingrahmens 6 relativ zum Tragrahmen 2 von mehr als 11 m/min und eine mittlere Beschleunigung von mindestens 2,2 m/s² erreichbar. Auf diese Weise läßt sich eine gegenüber dem Stand der Technik wesentlich stärkere Spannwellenschwingung realisieren, die dementsprechend ein effektiveres Sieben und ein besseres Fördern von Siebgut in Siebrichtung 19 bewirkt.

## Patentansprüche

1. Siebvorrichtung (1) mit einem in Schwingung versetzbaren Tragrahmen (2), einem diesem zugeordneten, ausschließlich darauf wirkenden Schwingantrieb (3) und einem am Tragrahmen (2) gelagerten und über Federelemente (5) mit diesem federelastisch gekoppelten Schwingrahmen (6), der zumindest im wesentlichen in einer Spannwellenschwingrichtung (7) frei schwingen kann, wobei der Tragrahmen (2) und der Schwingrahmen (6) Querträger (8) aufweisen, die abwechselnd hintereinander in Spannwellenschwingrichtung (7) angeordnet sind und insbesondere Siebbodenelemente (9) tragen, die in Spannwellenschwingrichtung (7) abwechselnd spannbar und entspannbar sind,
**dadurch gekennzeichnet,**
**daß** die Federelemente (5) als Schraubenfedern ausgebildet sind, wobei die Hauptfederachsen (10) der Federelemente (5) zumindest im wesentlichen in Spannwellenschwingrichtung (7) verlaufen, und
**daß** zusätzlich zu den Federelementen (5) Führungselemente (11) zur Lagerung oder Führung des Schwingrahmens (6) am Tragrahmen (2) vorgesehen sind.

2. Siebvorrichtung nach Anspruch 1, **dadurch gekennzeichnet, daß** die Federelemente (5) sowohl auf Zug als auch auf Druck belastbar eingebaut sind und/oder daß die Federelemente (5) eine Federkonstante von 150 bis 300 N/mm, vorzugsweise von 190 bis 250 N/mm und insbesondere im wesentlichen von 220 N/mm aufweisen.

3. Siebvorrichtung nach einem der voranstehenden Ansprüche, **dadurch gekennzeichnet, daß** die Federelemente (5) ausschließlich im Bereich der beiden Querseiten (12) des Schwingrahmens (6) angeordnet sind und/oder daß die Federelemente (5) innerhalb des Tragrahmens (2) angeordnet sind.

4. Siebvorrichtung nach einem der voranstehenden Ansprüche, **dadurch gekennzeichnet, daß** der Schwingrahmen (6) zumindest im wesentlichen innerhalb des Tragrahmens (2) angeordnet ist und/oder daß der Schwingrahmen (6) Vorsprünge (15) aufweist, an denen die Führungselemente (11) angreifen, insbesondere wobei sich die Vorsprünge (15) durch entsprechend ausgesparte Seitenwangen (14) des Tragrahmens (2) nach außen erstrecken und die Führungselemente (11) an den freien Enden (16) der Vorsprünge (15) angreifen.

5. Siebvorrichtung nach einem der voranstehenden Ansprüche, **dadurch gekennzeichnet, daß** die Führungselemente (11) als Blattfedern ausgebildet sind und/oder daß die Führungselemente (11) zur ausschließlichen und/oder zumindest im wesentlichen frei in Spannwellenschwingrichtung (7) beweglichen Lagerung bzw. Führung des Schwingrahmens (6) am Tragrahmen (2) vorgesehen sind.

6. Siebvorrichtung nach einem der voranstehenden Ansprüche, **dadurch gekennzeichnet, daß** die Siebvorrichtung (1) derart ausgebildet ist,
daß die Resonanzfrequenz der Siebwellenschwingung größer als 1100 Schwingungen pro min, insbesondere größer als 1200 Schwingungen pro min, ist,
daß die Siebvorrichtung (1) mit unterkritischer Schwingfrequenz betreibbar ist,
daß die Siebvorrichtung (1) mit einer Schwingfrequenz von mehr als 850 Schwingungen pro min, insbesondere im wesentlichen mit 890 Schwingungen pro min, betreibbar ist,
daß im Betrieb die mittlere Geschwindigkeit des Schwingrahmens (6) relativ zum Tragrahmen (2) größer als 10 m/min, vorzugsweise größer als 11 m/min, ist und insbesondere im wesentlichen 12 m/min beträgt, und/oder
daß im Betrieb die mittlere Beschleunigung des Schwingrahmens (6) relativ zum Tragrahmen (2) größer als 2 m/s² ist und insbesondere im wesentlichen 2,2 m/s² oder mehr beträgt.

7. Siebvorrichtung nach einem der voranstehenden Ansprüche, **dadurch gekennzeichnet, daß** das Verhältnis Gesamtmasse des Tragrahmens (2) einschließlich des Schwingantrieb (3), sofern dieser vom Tragrahmen (2) gehalten ist, zu Gesamtmasse des Schwingrahmens (6) größer als 5, vorzugsweise größer als 8, ist und insbesondere im wesentlichen 10 beträgt.

8. Siebvorrichtung nach einem der voranstehenden Ansprüche, **dadurch gekennzeichnet, daß** die Haupterstreckungsebene des Schwingrahmens (6) und/oder der von den Siebbodenelementen (9) gebildeten Siebfläche um höchstens 10°, vorzugsweise um weniger als 8° und insbesondere 5° bis 3°, zur Horizontalen (18) in Spannwellenschwingrichtung (7) geneigt ist.

9. Siebvorrichtung nach einem der voranstehenden Ansprüche, **dadurch gekennzeichnet, daß** die Siebvorrichtung (1) derart ausgebildet ist, daß der Schwingantrieb (3) auf den Tragrahmen (2) in einer zumindest im wesentlichen linearen Hauptschwingrichtung (20) wirkt, insbesondere wobei die Hauptschwingrichtung (20) zur Horizontalen (18) geneigt ist, vorzugsweise zwischen 30° und 50° und insbesondere im wesentlichen um 40°.

10. Verfahren zum Betreiben einer Siebvorrichtung (1) nach einem der Ansprüche 1 bis 9, wobei die Siebvorrichtung (1) mit einer unterkritischen Schwingfrequenz von mehr als 850 Schwingungen pro min, mit einer mittleren Geschwindigkeit des Schwingrahmens (6) relativ zum Tragrahmen (2) von mindestens 11 m/min und/oder mit einer mittleren Beschleunigung des Schwingrahmens (6) relativ zum Tragrahmen (2) von mindestens 2,2 m/s² betrieben wird.

## Claims

1. Sieve apparatus (1) having a supporting frame (2) which can be caused to oscillate, having an oscillating drive (3) which is associated with this supporting frame (2) and acts exclusively on it, and having an oscillating frame (6) which is mounted on the supporting frame (2), is coupled resiliently to it via spring elements (5) and can oscillate freely at least substantially in one stress wave oscillation direction (7), the supporting frame (2) and the oscillating frame (6) having transverse supports (8) which are arranged alternately one behind the other in the stress wave oscillation direction (7) and which support, in particular, sieve base elements (9) that can be stressed and destressed alternately in the stress wave oscillation direction (7),
**characterized**
**in that** the spring elements (5) are in the form of helical springs, with the main spring axes (10) of the spring elements (5) running at least substantially in the stress wave oscillation direction (7), and
**in that**, in addition to the spring elements (5) guide elements (11) are provided for mounting or guiding the oscillating frame (6) on the supporting frame (2).

2. Sieve apparatus according to Claim 1, **characterized in that** the spring elements (5) are installed such that they can be loaded both in tension and in compression, and/or **in that** the spring elements (5) have a spring constant of 150 to 300 N/mm, preferably from 190 to 250 N/mm and in particular substantially of 220 N/mm.

3. Sieve apparatus according to one of the preceding claims, **characterized in that** the spring elements (5) are arranged exclusively in the area of the two transverse faces (12) of the oscillating frame (6), and/or **in that** the spring elements (5.) are arranged within the supporting frame (2).

4. Sieve apparatus according to one of the preceding claims, **characterized in that** the oscillating frame (6) is arranged at least substantially within the supporting frame (2), and/or **in that** the oscillating frame (6) has projections (15) on which the guide elements (11) act, in particular with the projections (15) extending outwards through correspondingly cut-out side pieces (14) of the supporting frame (2), and the guide elements (11) acting on the free ends (16) of the projections (15).

5. Sieve apparatus according to one of the preceding claims, **characterized in that** the guide elements (11) are in the form of leaf springs, and/or **in that** the guide elements (11) are provided for mounting and guiding the oscillating frame (6) on the supporting frame (2) exclusively and/or such that it can move at least substantially freely in the stress wave oscillation direction (7).

6. Sieve apparatus according to one of the preceding claims, **characterized in that** the sieve apparatus (1) is designed
**in that** the resonant frequency of the sieve wave oscillation is greater than 1100 oscillations per minute, and in particular is greater than 1200 oscillations per minute,
**in that** the sieve apparatus (1) can be operated at a subcritical oscillation frequency,
**in that** the sieve apparatus (1) can be operated at an oscillation frequency of more than 850 oscillations per minute, in particular substantially at 890 oscillations per minute,
**in that**, during operation, the mean speed of the oscillating frame (6) relative to the supporting frame (2) is greater than 10 m/min, preferably greater than 11 m/min, and in particular is substantially 12 m/min, and/or
**in that**, during operation, the mean acceleration of the oscillating frame (6) relative to the supporting frame (2) is greater than 2 m/s² and, in particular, is substantially 2.2 m/s² or more.

7. Sieve apparatus according to one of the preceding claims, **characterized in that** the ratio of the total mass of the supporting frame (2) including the oscillating drive (3), where this is held by the supporting frame (2), to the total mass of the oscillating frame (6) is greater than 5, preferably greater than 8, and in particular is substantially 10.

8. Sieve apparatus according to one of the preceding claims, **characterized in that** the main extent plane of the oscillating frame (6) and/or of the sieve surface formed by the sieve base elements (9) is inclined at at most 10°, preferably at less than 8° and in particular between 5° and 3°, with respect to the horizontal (18) in the stress wave oscillation direction (7).

9. Sieve apparatus according to one of the preceding claims, **characterized in that** the sieve apparatus (1) is designed such that the oscillating drive (3) acts on the supporting frame (2) in an at least substantially linear main oscillation direction (20), in particular with the main oscillation direction (20) being inclined with respect to the horizontal (18), preferably at between 30° and 50°, and in particular substantially at about 40°.

10. Method for operation of a sieve apparatus (1) according to one of Claims 1 to 9, with the sieve apparatus (1) being operated at a subcritical oscillation frequency of more than 850 oscillations per minute, with a mean speed of the oscillating frame (6) relative to the supporting frame (2) of at least 11 m/min, and/or with a mean acceleration of the oscillating frame (6) with respect to the supporting frame (2) of at least 2.2 m/s².

## Revendications

1. Dispositif de tamisage (1) comprenant un bâti de support (2) que l'on peut faire vibrer, une commande de vibration (3) attribuée audit bâti et s'exerçant exclusivement sur ce dernier, ainsi qu'un bâti vibrant (6) monté sur le bâti de support (2) et couplé à ce dernier de façon élastique à la manière d'un ressort via des éléments faisant ressort (5), le bâti vibrant étant en mesure de vibrer librement au moins essentiellement dans une direction de vibration des arbres extensibles (7), le bâti de support (2) et le bâti vibrant (6) présentant des supports transversaux (8) qui sont disposés en alternance l'un derrière l'autre dans la direction de vibration des arbres extensibles (7) et qui portent en particulier des éléments à fonds perforés (9) qui peuvent être mis en alternance en état d'extension et en état de détente dans la direction de vibration des arbres extensibles (7), **caractérisé en ce que** les éléments faisant ressort (5) sont réalisés sous la forme de ressorts hélicoidaux, les axes de ressorts principaux (10) des éléments faisant ressort (5) s'étendant au moins essentiellement dans la direction de vibration des arbres extensibles (7), et **en ce qu'**on prévoit, en plus des éléments faisant ressort (5), des éléments de guidage (11) pour la suspension ou le guidage du bâti vibrant (6) sur le bâti de support (2).

2. Dispositif de tamisage selon la revendication 1, **caractérisé en ce que** les éléments faisant ressort (5) sont montés de façon à pouvoir être sollicités aussi bien en traction qu'en compression et/ou **en ce que** les éléments faisant ressort (5) présentent une constante de rappel de 150 à 300 N/mm, de préférence de 190 à 250 N/mm et en particulier essentiellement de 220 N/mm.

3. Dispositif de tamisage selon l'une quelconque des revendications précédentes, **caractérisé en ce que** les éléments faisant ressort (5) sont disposés exclusivement dans la zone des deux côtés transversaux (12) du bâti vibrant (6) et/ou **en ce que** les éléments faisant ressort (5) sont disposés à l'intérieur du bâti de support (2).

4. Dispositif de tamisage selon l'une quelconque des revendications précédentes, **caractérisé en ce que** le bâti vibrant (6) est disposé au moins essentiellement à l'intérieur du bâti de support (2) et/ou **en ce que** le bâti vibrant (6) présente des saillies (15) sur lesquelles viennent s'appliquer les éléments de guidage (11), en particulier dans lequel les saillies (15) s'étendent vers l'extérieur à travers des joues latérales (14) du bâti de support (2) présentant des évidements correspondants et les éléments de guidage (11) viennent s'appliquer sur les extrémités libres (16) des saillies (15).

5. Dispositif de tamisage selon l'une quelconque des revendications précédentes, **caractérisé en ce que** les éléments de guidage 11 sont réalisés sous la forme de ressorts à lames et/ou **en ce que** les éléments de guidage 11 sont prévus pour la suspension, respectivement le guidage du bâti vibrant (6) sur le bâti de support (2) mobile de manière exclusive et/ou de manière au moins essentiellement libre dans la direction de vibration des arbres extensibles (7).

6. Dispositif de tamisage selon l'une quelconque des revendications précédentes, **caractérisé en ce que** le dispositif de tamisage (1) est réalisé
de telle sorte que la fréquence de résonance de la vibration des arbres de tamisage est supérieure à 1100 vibrations par minute, en particulier supérieure à 1200 vibrations par minute ;
de telle sorte que le dispositif de tamisage (1) peut être actionné avec une fréquence de vibration sous-critique ;
de telle sorte que le dispositif de tamisage (1) peut être actionné avec une fréquence de vibration supérieure à 850 vibrations par minute, en particulier essentiellement avec 890 vibrations par minute ;
de telle sorte que, en état de marche, la vitesse moyenne du bâti vibrant (6) par rapport au bâti de support (2) est supérieure à 10 m/minute, de préférence supérieure à 11 m/minute, et en particulier s'élève essentiellement à 12 m/minute ; et/ou
**en ce que**, en état de marche, l'accélération moyenne du bâti vibrant 6 par rapport au bâti de support 2 est supérieure à 2 m/s², en particulier s'élève essentiellement à 2,2 m/s² ou plus.

7. Dispositif de tamisage selon l'une quelconque des revendications précédentes, **caractérisé en ce que** le rapport de la masse totale du bâti de support (2), y compris la commande de vibration (3), pour autant que cette dernière soit supportée par le bâti de support (2), à la masse totale du bâti vibrant (6) est supérieur à 5, de préférence supérieur à 8, et s'élève en particulier essentiellement à 10.

8. Dispositif de tamisage selon l'une quelconque des revendications précédentes, **caractérisé en ce que** le plan d'étendue principal du bâti vibrant (6) et/ou de la surface de tamisage formée par les éléments à fonds perforés (9) présente une inclinaison maximale de 10°, de préférence de moins de 8° et en particulier de 5° à 3° par rapport à l'horizontale (18) dans la direction de vibration des arbres extensibles (7).

9. Dispositif de tamisage selon l'une quelconque des revendications précédentes, **caractérisé en ce que** le dispositif de tamisage (1) est réalisé de telle sorte que la commande de vibration (3) agit sur le bâti de support 2 dans une direction de vibration principale (20) au moins essentiellement linéaire, en particulier dans lequel la direction de vibration principale (20) présente une inclinaison par rapport à l'horizontale (18) de préférence entre 30° et 50° et en particulier essentiellement de 40°.

10. Procédé pour faire fonctionner un dispositif de tamisage (1), dans lequel le dispositif de tamisage (1) est actionné avec une fréquence de vibration sous-critique supérieure à 850 vibrations par minute, avec une vitesse moyenne du bâti vibrant 6 par rapport au bâti de support (2) d'au moins 11 m/minute et/ou avec une accélération moyenne du bâti vibrant (6) par rapport au bâti de support (2) d'au moins 2,2 m/s².
